# EUROPÄISCHE PATENTSCHRIFT

(11) **EP 0 553 769 B1**
(45) Veröffentlichungstag und Bekanntmachung des Hinweises auf die Patenterteilung: **03.01.1996**
(21) Anmeldenummer: 93101142.3
(22) Anmeldetag: 26.01.1993
(51) Int. Cl.: A63B 49/00

(54) **Ballspielschläger, insbesondere Tennisschläger**
Racket, particularly tennis racket
Raquette, en particulier raquette de tennis

(30) Priorität: 08.02.1992 DE 4203682; 08.09.1992 DE 4229898; 29.01.1992 DE 4202476
(43) Veröffentlichungstag der Anmeldung: 04.08.1993
(73) Patentinhaber: FRANZ VÖLKL GmbH & CO. SKI UND TENNIS SPORTARTIKELFABRIK KG, D-94302 Straubing (DE)
(72) Erfinder: Klose, Volker, W-8440 Straubing (DE)
(74) Vertreter: Graf, Helmut, Dipl.-Ing.

(56) Entgegenhaltungen:
- EP-A- 0 241 393
- US-A- 1 611 232
- US-A- 4 930 778

## Beschreibung

Die Erfindung bezieht sich auf einen Ballspielschläger gemäß Oberbegriff Patentanspruch 1.

Ballspielschläger, auch Tennisschläger sind in den unterschiedlichsten Ausführungen bekannt. Insbesondere ist auch bekannt, für die die Bespannung bildenden Saitenlängen eine Saitenbefestigung am Schlägerkopf vorzusehen, bei der die Saitenlängen unter Verwendung von Hülsen aus elastischem Material durch das den Schlägerkopf bildende Rahmenteil hindurchgeführt sind. Durch die Hülsen ist u.a. eine schonende Bespannung sowie auch eine gewisse Dämpfungswirkung erreicht.

Bekannt ist (US-PS 5 014 987), bei Tennisschlägern mit einem hohlen Rahmen die Saitenbefestigungen so auszuführen, daß an jeder Saitenbefestigung die jeweilige Saitenlänge an der Rahmenaußenseite so fixiert ist, daß dort ein Ausweichen der Saitenlänge gegenüber dem Rahmen praktisch nicht möglich ist, während an der Rahmeninnenseite eine erhöhte Beweglichkeit der jeweiligen Saitenlänge sowohl in einer Achsrichtung der Bespannungsebene, als auch in einer Achsrichtung senkrecht zu der Bespannungsebene gegeben ist. Dies wird dadurch erreicht, daß die Saitenlängen an der Rahmeninnenseite durch Öffnungen geführt sind, deren Querschnitt wesentlich größer ist als der Querschnitt der Saitenlängen. Durch die Fixierung der Saitenlängen an der Rahmenaußenseite ergibt sich eine definierte Lage der Bespannung zum Rahmen und auch zum Schlägergriff, wie dies für die Stabilität und Spielbarkeit des Schlägers erforderlich ist. Durch die erhöhte Beweglichkeit an der Rahmeninnenseite wird der Spielkomfort des Schlägers verbessert. Diese Verbesserung führt zu einer verbesserten Dämpfung sowie zur Vermeidung von Schwingungen in der Bespannung, die den Spielkomfort negativ beeinträchtigen. Vor allem aber wird durch die Beweglichkeit die effektive Spielfläche des Tennisschlägers wesentlich vergrößert, so daß mit einem Schläger normaler Größe die Eigenschaften oder nahezu die Eigenschaften eines Großkopfschlägers erreichbar sind.

Bekannt ist auch ein Ballspielschläger (US-A-1 611 232), der aus einem hohlen, nach außen hin geschlossenen und einen Schlägerkopf bildenden Metallrahmen besteht. Für die Saitenbefestigung sind wiederum am Schlägerkopf Hülsen vorgesehen, durch die die Saitenlänge hindurchgeführt sind. Um einerseits die Saitenlängen an der Innenseite des Schlägerkopfes möglichst optimal zu fixieren und andererseits die Saitenlängen im Bereich der jeweiligen Einspannung zu entlasten besitzen die Hülsen Öffnungen mit einem sich zur Außenseite des Schlägerkopfes, d. h. zur Rahmenaußenseite hin vergrößenden Querschnitt. An der Rahmeninnenseite entspricht der Querschnitt der Öffnung jeder Hülse den Außenquerschnitt der für die Schlägerbespannung verwendeten Seite.

Aufgabe der Erfindung ist es, einen Ballspielschläger, insbesondere Tennisschläger aufzuzeigen, der unter Beibehaltung der vorgenannten Vorteile und der Möglichkeit einer preiswerten Fertigung auch den qualitätiven Anforderungen entspricht, die an einen Tennisschläger gestellt werden.

Zur Lösung dieser Aufgabe ist ein Ballspielschläger, insbesondere Tennisschläger, entsprechend dem kennzeichnenden Teil des Patentanspruches 1 ausgebildet.

Bei dem erfindungsgemäßen Ballspielschläger ist die Beweglichkeit für die Saitenlängen an der Rahmeninnenseite in der Achsrichtung senkrecht zur Ebene der Bespannung dadurch gegeben, daß die jeweilige Hülse eine Hülsenöffnung besitzt, deren Abmessung bzw. Querschnitt an der Rahmeninnenseite größer ist als der Querschnitt der jeweiligen Saitenlänge. An der Rahmenaußenseite ist gegen die betreffende Saitenlänge derart fixiert, daß dort keine Bewegungsmöglichkeit der Saitenlänge relativ zum Rahmen besteht, allenfalls eine Bewegungsmöglichkeit, die wesentlich kleiner ist als die Bewegungsmöglichkeit an der Rahmeninnenseite.

Die Hülse sitzt hierbei in Öffnungen bzw. Bohrungen, die am Rahmenteil an der Rahmenaußenseite bzw. an der Rahmeninnenseite vorgesehen sind. Die Hülse verschließt das den Schlägerkopf bildende Rahmenteil an diesen Öffnungen, so daß ein Eindringen von Feuchtigkeit, Schmutz oder anderen Fremdpartikeln in den Hohlraum nicht möglich ist.

Bevorzugt ist die jeweilige Hülse so ausgebildet, daß sich der Querschnitt der Hülsenöffnung zur Rahmeninnenseite hin trompeten- oder kegelartig erweitert.

Bei einer bevorzugten Ausführungsform besitzt die Hülsenöffnung einen ovalen Querschnitt und zwar derart, daß die Bewegungsmöglichkeit nur in einer Achsrichtung definiert möglich ist, nämlich in der Achsrichtung senkrecht zur Bespannungsebene.

Durch entsprechende Verteilung solcher Saitenbefestigungen, die eine Beweglichkeit der Saitenlängen an der Rahmeninnenseite zulassen, und solcher Saitenbefestigungen, die nur eine beschränkte Beweglichkeit oder keine Beweglichkeit zulassen, können die Eigenschaften des Tennisschlägers bzw. der Bespannung optimal eingestellt werden.

Bei der Erfindung besteht weiterhin die Möglichkeit, daß zumindest bei einem Teil der Hülsen die Hülsenöffnungen in ihrem von den jeweiligen Saitenlängen nicht eingenommenen Bereich zumindest teilweise von einem dauerelastischen, dämpfenden Material ausgefüllt ist.

Weiterbildungen der Erfindung sind Gegenstand der Unteransprüche.

Die Erfindung wird im Folgenden anhand der Figuren an einem Ausführungsbeispiel näher erläutert. Es zeigen:
- Fig. 1: einen Ballspielschläger in Form eines Tennisschlägers in Draufsicht;
- Fig. 2: in vergrößerter Darstellung einen Schnitt entsprechend der Linie I-I der Fig. 1;
- Fig. 3: eine Draufsicht auf die Rahmeninnenseite bei ener Blickrichtung entsprechend dem Pfeil B der Fig. 2;
- Fig. 4: eine Darstellung ähnlich Fig. 2 bei einer abgewandelten Ausführungsform;
- Fig. 5: eine ähnliche Darstellung wie Fig. 3 von einer weiteren Ausführungsform der Erfindung.

Der in den Figuren dargestellte Tennisschläger besteht im wesentlichen aus einem einen Schlägerkopf 1 und einen Schlägergriff 2 bildenden Rahmen 3 sowie aus der am Schlägerkopf 1 vorgesehenen Bespannung 4.

Der Rahmen 3 ist sowohl im Bereich des Schlägerkopfes 1 bzw. des diesen Schlägerkopf bildenden Rahmenteils 3', als auch im Bereich des Schlägergriffes 2 als nach außen hin geschlossener Hohlkörper bzw. Hohlrahmen hergestellt, und zwar aus einem faserverstärkten Kunststoffmaterial.

Die Bespannung 4 weist in bekannter Weise sich kreuzende Saitenlängen 4' und 4'' auf, von denen die Saitenlängen 4' parallel zur Längsachse des Schlägerkopfes 1 und die Saitenlängen 4'' senkrecht hierzu verlaufen. Die Bespannung 4 definiert mit diesen Saitenlängen 4' und 4'' eine Bespannungsebene BE und ist an dem Rahmenteil 3' dadurch gehalten, daß die die Bespannung 4 bildenden Saitenlängen 4' und 4'' jeweils an einem Bereich durch das Rahmenteil 3' von der der Mitte des Schlägerkopfes 1 bzw. der Bespannung zugewandten Rahmeninnenseite zur Rahmenaußenseite und an einem weiteren Bereich wiederum durch das Rahmenteil 3' hindurch von der Rahmenaußenseite an die Rahmeninnenseite geführt sind. An jeder dieser Durchtrittsstellen ist im Rahmenteil 3' eine die Saitenlängen umschließende Hülse 9 angeordnet.

Das Rahmenteil 3' bzw. die Wandung dieses Rahmenteils weist an der Rahmenaußenseite eine Bohrung 10 und an der Rahmeninnenseite eine Bohrung 11 auf. In diesen Bohrungen ist die jeweilige, aus einem elastischen Kunststoffmaterial hergestellte Hülse 9 derart eingesetzt, daß sie mit einem stegartig verbreiterten Abschnitt 9' gegen die Rahmenaußenseite anliegt und mit einem hülsenartigen Abschnitt 9'' durch die Bohrungen 10 und 11 hindurchreicht, die achsgleich miteinander angeordnet sind und mit ihren Achsen in der Bespannungsebene BE liegen. Der hülsenartige Abschnitt 9'' ist an seiner Außen- bzw. Umfangsfläche hinsichtlich Querschnittsform und Größe derart an die Querschnittsform und Größe der Bohrungen 10 und 11 angepaßt, daß die Hülse 9 mit dem Abschnitt 9'' passend in diesen Bohrungen 10 und 11 sitzt. Durch die jeweilige Hülse 9 ist somit das Rahmenteil 3' im Bereich der zugehörigen Bohrungen 10 und 11 nach außen hin völlig verschlossen und auch gegen Eindringen von Feuchtigkeit, Schmutz oder anderen Fremdpartikeln geschützt.

Die beiden Bohrungen 10 und 11 besitzen bei der dargestellten Ausführungsform den gleichen Querschnitt, der größer ist als der Querschnitt der Bespannung 4 bzw. der diese Bespannung bildenden Saitenlängen 4' bzw. 4''.

Schon der einfacheren Montage wegen ist der Abschnitt 9' leistenartig ausgebildet und an diesem Abschnitt ist eine Vielzahl von Abschnitte 9'' vorgesehen, wobei jeder Abschnitt 9'' in der vorbeschriebenen Weise in den Bohrungen 10 und 11 angeordnet ist. Jeder hülsenförmige Abschnitt 9'' besitzt eine Öffnung 12, durch die für die Seitenbefestigung die entsprechende Saitenlänge 4' bzw. 4'' hindurchgeführt ist, wobei die an der Außenseite des Rahmenteils 3' von einer Durchtrittsstelle an die nächste Durchtrittsstelle verlaufende Teillänge der Bespannung 4 auf dem Abschnitt 9' aufliegt. Die Öffnung 12 der Hülse 9 besitzt einen Querschnitt, der sich zu dem den Abschnitt 9' abgewandten Ende des Abschnittes 9'', d.h. von der Rahmenaußenseite zur Rahmeninnenseite hin trompeten- bzw. kegelartig verbreitert, und zwar derart, daß an der Rahmenaußenseite die jeweilige Saitenlänge im wesentlichen passend von der Hülse 9 umschlossen ist, die Bespannung 4 im Bereich der Bohrung 10 also derart fixiert ist, daß dort im wesentlichen keine Bewegung der Bespannung 4 möglich ist, und zwar weder in einer Achsrichtung A senkrecht zur Bespannungsebene BE, noch in einer Achsrichtung parallel zur Bespannungsebene BE. Ausgehend von der von der Bohrung 10 aufgenommenen Teillänge des Abschnittes 9'' nimmt der Querschnitt der Öffnung 12 in der Querschnittsachse senkrecht zur Bespannungsebene BE derart zu, daß er an der Rahmeninnenseite größer ist als der Querschnitt der Saitenlängen. Hierdurch ist an der Rahmeninnenseite ein Ausweichen der Bespannung 4 in der Achsrichtung A möglich, und zwar durch freies Bewegen der Bespannung 4 in der Öffnung 12.

Die Öffnung 12 hat einen ovalen Querschnitt in der Form, daß eine freie Bewegung der Bespannung 4 im wesentlichen nur in der Achsrichtung A möglich ist, während in einer Achsrichtung, die senkrecht zur Achsrichtung A und die auch senkrecht zur Längserstreckung der jeweiligen Saitenlänge verläuft, dadurch zumindest weitestgehend verhindert wird, daß es zu einer Berührung der Saitenlänge 4' bzw. 4'' mit der Hülse 9 kommt.

Durch die Bewegungsmöglichkeit der Bespannung 4 in Richtung der Achse A an der Rahmeninnenseite 4 wird u.a. eine Vergrößerung der effektiven Spielfläche erreicht, und zwar derart, daß der Tennisschläger bei normaler Größe des Schlägerkopfes 1 die Eigenschaften oder nahezu die Eigenschaften eines Großkopfschlägers besitzt. Durch die Ausbildung der Öffnung 12 mit einem ovalen Querschnitt, dessen größere Querschnittsachse in der Achsrichtung A liegt, wird auch sichergestellt, daß ein Ausweichen der jeweiligen Saitenlänge 4' in einer senkrecht zur Zeichenebene der Fig. 2 verlaufenden Achsrichtung nicht möglich ist, so daß u.a. der gewünschte Verlauf der Bespannung 4, bei der die Seitenlängen 4' und 4'' sich geradlinig erstrecken und einander in einem vorgegebenen Winkel, d.h. in einem Winkel von 90° schneiden, auch nach längerer Verwendung des Schlägers erhalten bleibt.

Durch die Bewegungsmöglichkeit der Bespannung 4 in Richtung der Achse A wird weiterhin auch eine wesentliche Verbesserung des Spielkomforts dadurch erreicht, daß sich selbst bei sehr starr ausgebildetem Rahmen 3 eine verbesserte Dämpfung ergibt und darüber hinaus den Spielkomfort beeinträchtigende Schwingungen der Bespannung 4 vermieden werden.

Bei der in der Fig. 3 dargestellten Ausführung besitzen die Öffnungen 11 und 10 einen ovalen Querschnitt, dessen längere Querschnittsachse in der Achsrichtung A verläuft. Der Außenquerschnitt der Hülse 9 entspricht dem Querschnitt der Öffnungen 10 und 11. Diese Ausführung hat den Vorteil, daß insbesondere an der Rahmeninnenseite zwischen zwei benachbarten Öffnungen 11 ein möglichst breiter Bereich verbleibt, in welchem die Wandung des Rahmenteils 3' nicht unterbrochen ist. Ein Großteil der Fasern 14 des faserverstärkten Kunststoffmaterials, die (Fasern) an der Rahmenaußenseite und an der Rahmeninnenseite sich kreuzend schräg zur Bespannungsebene BE verlaufen, sind also durch die Öffnungen 10 und 11 nicht unterbrochen. Andere Fasern 14, die durch diese Öffnungen unterbrochen sind, überlappen sich mit ausreichender Länge, so daß insgesamt an der kritischeren Rahmeninnenseite, an der der Abstand der Öffnungen 11 kleiner ist als der Abstand der Öffnungen 10 an der Außenseite, eine hohe Stabilität erreicht wird.

Bei der in der Fig. 4 dargestellten Ausführungsform ist in der Öffnung 12 der Hülse 9, die die jeweilige Saitenlänge 4' bzw. 4'' im Bereich beider Bohrungen 10 und 11 umschließt, ein dämpfendes Material 13 eingebracht, welches bei der dargestellten Ausführungsform die jeweilige Öffnung 12 in ihrem von der Saitenlänge 4' bzw. 4'' nicht eingenommenen Teil vollständig ausfüllt. Das Material 13 ist ein dauerelastisches Material, welches beim Verformen Bewegungsenergie absorbiert, d.h. in Wärme umsetzt und dadurch dämpfend wirkt. Das Material 13 wird nach dem Einsetzen der Hülsen 9 und nach dem Bespannen des Schlägers in die Öffnungen 12 eingebracht. Durch den dichten Abschluß insbes. der Bohrungen 10 und 11 durch die Hülsen 9 ist sichergestellt, daß das Material 13 nur in die Öffnungen 12 und nicht in den Innenraum des hohlen Rahmens 3 bzw. des hohlen Rahmenteils 3' gelangt.

Durch das dämpfende Material 13 ergibt sich in Verbindung mit der Bewegungsmöglichkeit der Bespannung 4 in der Achsrichtung A eine wesentliche Verbesserung des Spielkomforts, und zwar u.a. auch dahingehend, daß selbst bei sehr starr ausgebildetem Rahmen 3 sich eine wesentlich verbesserte Dämpfung ergibt. Weiterhin werden u.a. auch den Spielkomfort beeinträchtigende Schwingungen der Bespannung 4 vermieden.

Ebenso wie bei der in der Fig. 2 dargestellten Ausführungsform steht auch bei der Ausführung nach Fig. 4 die Hülse 9 mit dem den Abschnitt 9' entfernt liegenden Ende geringfügig über die Innenseite des Rahmenteils 3' vor, wobei die Öffnung 12 vollständig, d.h. insbesondere auch im Bereich der Bohrung 11 mit dem Material 13 ausgefüllt ist. Hierdurch wird erreicht, daß das Material 13 dämpfend insbes. auch dort wirkt, wo im Bereich der Hülse 9 das größte Ausweichen der Bespannung 4 möglich ist. Weiterhin wird durch die beschriebene Ausbildung auch erreicht, daß dort, wo die größten Kräfte beim Dämpfen auf das Material 13 ausgeübt werden, sich für das Material 13 über die Hülse 9 eine direkte Abstützung am Rahmenteil 3' ergibt, und zwar im wesentlichen ohne Belastung der Hülse 9 bzw. des Abschnittes 9'' mit Biegemomenten.

Fig. 5 zeigt in ähnlicher Darstellung wie Fig. 3 eine weitere Ausführung, bei der die Hülsen 7 jeweils einen kreiszylinderförmigen Außenquerschnitt aufweisen und bei der dementsprechend auch die Öffnungen 10 und 11 im Rahmenteil 3' kreiszylinderförmig ausgebildet sind. Auch bei dieser Ausführungsform weist die Bohrung 12 jeder Hülse wiederum den oben beschriebenen Querschnitt auf, der sich in der Querschnittsachse senkrecht zur Bespannungsebene BE trompeten- bzw. kegelartig verbreitert, so daß ein Ausweichen der Bespannung 4 in der Achsrichtung A möglich ist, und zwar durch freies Bewegen der Bespannung in der Bohrung 12, während eine Bewegung in der Bespannungsebene BE und senkrecht zu der jeweiligen Saitenlänge 4' bzw. 4'' nicht oder zumindest im wesentlichen nicht möglich ist.

Die Erfindung wurde voranstehend an Ausführungsbeispielen beschrieben. Es versteht sich, daß Änderungen sowie Abwandlungen möglich sind, ohne daß dadurch der der Erfindung zugrundeliegender Erfindungsgedanke verlassen wird. So ist es beispielsweise möglich, den in den Fig. 2 und 4 dargestellten Ausführungsformen die Öffnung 10 so auszuführen, daß sie einem Vergleich zur Öffnung 11 kleineren Durchmesser aufweist. In diesem Fall ist dann der hülsenartige Abschnitt 9'' am Übergangsbereich zum Abschnitt 9' mit einer Umfangsnut 15 versehen, in die der Rand der Öffnung 10 eingreift. Unabhängig hiervon sind die Hülse 9 bevorzugt Teil einer Hülsenleiste.

Die Ausführungsform nach Fig. 5 hat den Vorteil, daß die kreiszylinderförmigen Öffnungen 10 und 11 leicht hergestellt werden können, gleichzeitig aber ein Ausweichen der Bespannung 4 nur in der Achsrichtung A möglich ist.

### Aufstellung der verwendeten Bezugsziffern

- 1: Schlägerkopf
- 2: Schlägergriff
- 3: Rahmen
- 3': Rahmenteil
- 4: Bespannung
- 4', 4'': Saitenlänge
- 9, 9', 9'': Abschnitt
- 10, 11: Bohrung
- 12: Öffnung
- 13: dämpfendes Material
- 14: Faser
- 15: Nut

## Patentansprüche

1. Ballspielschläger, insbesondere Tennisschläger, mit einem hohlen, nach außen hin geschlossenen Rahmen (3), der einen Schlägergriff (2) sowie mit einem Rahmenteil (3') einen Schlägerkopf (1) bildet, und mit einer von sich kreuzenden Saitenlängen (4', 4'') gebildete Bespannung (4) am Schlägerkopf (1), wobei zur Halterung der Bespannung (4) bzw. zur Saitenbefestigung am Rahmenteil (3') in diesem Öffnungen (10, 11) mit Hülsen (9) vorgesehen sind, die das Rahmenteil (3') an den dortigen Öffnungen (10, 11) nach außen dicht verschließen und ihrerseits Hülsenöffnungen (12) aufweisen, durch welche die Saitenlängen (4, 4') in der Achsrichtung der jeweiligen Hülse (9) von der Rahmeninnenseite an die Rahmenaußenseite und umgekehrt hindurchgeführt sind und welche zumindest teilweise einen sich in der Achsrichtung erweiternden Querschnitt aufweisen, **dadurch gekennzeichnet**, daß für wenigstens einen Teil der Saitenlängen (4', 4'') eine Saitenbefestigung vorgesehen ist, bei der die Saitenlängen (4', 4'') an der Rahmeninnenseite zumindest in einer Achsrichtung (A) senkrecht zur Bespannungsebene (BE) eine Beweglichkeit aufweisen, die wesentlich größer ist als eine entsprechende Beweglichkeit an der Rahmenaußenseite, und daß für diese Saitenbefestigung die zugehörigen Hülsen (9) jeweils eine sich zur Rahmeninnenseite hin im Querschnitt erweiternde Hülsenöffnung (12) besitzen, die an der Rahmeninnenseite zumindest in der Achsrichtung (A) senkrecht zur Bespannungsebene (BE) eine Abmessung aufweist, die größer ist als der Querschnitt der Saitenlängen (4', 4'').

2. Ballspielschläger nach Anspruch 1, dadurch gekennzeichnet, daß sich der Querschnitt der Hülsenöffnungen (12) zur Rahmeninnenseite hin trompeten-oder kegelartig erweitert.

3. Ballspielschläger nach Anspruch 1 oder 2, dadurch gekennzeichnet, daß die Hülsenöffnungen (12) einen ovalen Querschnitt aufweisen, dessen längere Querschnittsseite in der Achsrichtung senkrecht zur Bespannungsebene (BE) liegt.

4. Ballspielschläger nach einem der Ansprüche 1 - 3, dadurch gekennzeichnet, daß die die Hülse (9) aufnehmenden Bohrungen (10, 11) im Rahmenteil (3') an der Rahmeninnenseite, vorzugsweise auch an der Rahmenaußenseite einen ovalen Querschnitt aufweisen, dessen längere Querschnittsachse in einer Achsrichtung senkrecht zur Bespannungsebene (BE) liegt, wobei die Hülse (9) beispielsweise einen ovalen Außenquerschnitt aufweist.

5. Ballspielschläger nach einem der Ansprüche 1 - 3, dadurch gekennzeichnet, daß die die Hülse (9) aufnehmenden Bohrungen (10, 11) im Rahmenteil (3') an der Rahmeninnenseite, vorzugsweise auch an der Rahmenaußenseite einen kreisförmigen Querschnitt aufweisen.

6. Ballspielschläger nach einem der Ansprüche 1 - 5, dadurch gekennzeichnet, daß die an der Außenseite im Rahmenteil (3') vorgesehene Bohrung (7, 10) zur Aufnahme der Hülse (9) einen Querschnitt besitzt, der kleiner ist als der Querschnitt einer an der Rahmeninnenseite vorgesehenen Bohrung (11).

7. Ballspielschläger nach einem der Ansprüche 1 - 6, dadurch gekennzeichnet, daß die Hülsen (9) das Rahmenteil (3') an den dortigen Bohrungen (10, 11) nach außen dicht verschließen.

8. Ballspielschläger nach einem der Ansprüche 1 - 7, dadurch gekennzeichnet, daß zumindest bei einem Teil der Hülsen (9) die jeweilige Öffnung (12) in ihrem von der jeweiligen Saitenlänge (4', 4'') nicht eingenommenen Bereich zumindest teilweise mit einem dauerelastischen, dämpfenden Material (13) ausgeführt ist, welches vorzugsweise Kunsstoff ist und/oder vorzugsweise wesentlich weicher ist bzw. eine wesentlich geringere Härte besitzt als das Material der jeweiligen Hülse (9).

9. Ballspielschläger nach Anspruch 8, dadurch gekennzeichnet, daß die Öffnung (12) in ihrem von der jeweiligen Saitenlänge (4', 4'') nicht eingenommenen Bereich vollständig mit dem dämpfenden Material (13) eingenommen ist.

10. Ballspielschläger nach Anspruch 8 oder 9, dadurch gekennzeichnet, daß das dämpfende Material (13) nach dem Bespannen des Schlägerkopfes (1) in die Öffnungen (12) der Hülsen (9) eingebracht ist.

## Claims

1. Racket, in particular tennis racket, with a hollow, outwardly closed frame (3) which forms a racket grip (2) and with a frame portion (3') a racket head (1), and with stringing (4) on the racket head (1) formed by string lengths (4', 4'') crossing itself, in which for the mounting of the stringing (4) or for the string fastening on the frame portion (3') openings in this (10, 11) with sockets (9) are provided, which close the frame portion (3') shut at the openings (10, 11) there to the outside and have openings (12) on the inner side, through which the string lengths (4, 4') are led through from the frame inner side to the frame outer side and the other way around in the axis direction of each socket (9) and which has at least partly an increasing cross section in the axis direction, characterised in that for at least a part of the string lengths (4', 4''), a string fastening is provided, with which the string lengths (4', 4'') on the frame inner side, at least in an axis direction (A) perpendicular to the stringing plane (BE) have a mobility, which is substantially larger than a corresponding mobility on the frame outside, and that for this string fastening the accompanying sockets (9) each have a socket opening (12) increasing in cross section toward the frame inner side, which on the frame inner side at least in the axis direction (A) perpendicular to the stringing plane (BE) has a dimension which is greater than the cross section of the string lengths (4', 4'').

2. Racket according to claim 1 characterised in that the cross section of the socket openings (12) increases trumpet or cone like toward the frame inner side.

3. Racket according to claim 1 or 2 characterised in that the socket openings (12) have an oval cross section, their longer cross section side lying in the axis direction perpendicular to the stringing plane (BE).

4. Racket according to one of claims 1-3 characterised in that the borings (10, 11) in the frame portion (3') on the frame inner side receiving the sockets (9), preferably also have an oval cross section on the frame outer side, whose longer cross section axis lies in an axis direction perpendicular to the stringing plane (BE), in which the socket (9) for example has an oval outer cross section.

5. Racket according to one of claims 1-3 characterised in that the borings (10, 11) in the frame portion (3') receiving the sockets (9) on the frame inner side, preferably also have on the frame outer side a circularly formed cross section.

6. Racket according to one of claims 1-5 characterised in that the boring (7, 10) provided on the outer side in the frame portion (3') for the receiving of the socket (9) has a cross section which is smaller than the cross section of a boring (11) provided on the frame inner side.

7. Racket according to one of claims 1-6, characterised in that the sockets (9) close shut the frame portion (3') at the borings (10, 11) there toward the outside.

8. Racket according to one of claims 1-7 characterised in that at least for a part of the socket (9) each opening (12) in its area not occupied by each string length (4', 4'') is at least partly implemented with a permanently elastic dampening material (13), which is preferably an artificial material and/or is preferably substantially softer or is substantially less hard than the material of each socket (9).

9. Racket according to claim 8 characterised in that the opening (12) in its area not occupied by each string length (4', 4'') is completely filled with the dampening material (13).

10. Racket according to claim 8 or 9 characterised in that the dampening material (13) is introduced into the openings (12) of the sockets (9) after the stringing of the racket head (1).

## Revendications

1. Raquette, en particulier raquette de tennis, comportant un cadre (3) creux et fermé vers l'extérieur, qui forme un manche de raquette (2) et avec une partie de cadre (3') un sommet de raquette (1), et un tamis (4) sur le sommet de la raquette (1) formé par des longueurs de corde (4', 4'') se croisant, des ouvertures (10, 11) étant prévues pour supporter le tamis (4) ou pour fixer le cordage sur la partie de cadre (3') dans celle-ci avec des manchons (9), lesquels ferment la partie de cadre (3') de façon étanche vers l'extérieur sur les ouvertures (10, 11) à cet endroit et présentent pour leur part des ouvertures de manchon (12) par lesquelles les longueurs de corde (4, 4') sont passées par le côté intérieur du cadre vers le côté extérieur du cadre et inversement, dans le gens de l'axe du manchon (9) concerné, et lesquelles présentent au moins partiellement une section s'élargissant dans le sens de l'axe, caractérisée en ce qu'il est prévu pour au moins une partie des longueurs de corde (4', 4'') une fixation de corde pour laquelle les longueurs de corde (4', 4'') présentent du côté interne du cadre, au moins dans une direction d'axe (A) et perpendiculairement au plan du tamis (BE), une mobilité qui est nettement supérieure à une mobilité correspondante du côté externe du cadre, et en ce que, pour cette fixation de corde, les manchons (9) correspondants possèdent respectivement une ouverture de manchon (12) dont la section s'élargit en direction du côté interne du cadre, ouverture qui présente du côté interne du cadre, au moins dans la direction d'axe (A) et perpendiculairement au plan du tamis (BE), une dimension qui est supérieure à la section des longueurs de corde (4', 4'').

2. Raquette selon la revendication, 1, caractérisée en ce que la section des ouvertures de manchon (12) s'élargit en forme de trompette ou de cône en direction du côté interne du cadre.

3. Raquette selon la revendication 1 ou 2, caractérisée en ce que les ouvertures de manchon (12) présentent une section ovale dont le grand côté est perpendiculaire au plan du tamis dans la direction de l'axe.

4. Raquette selon l'une quelconque des revendications 1 à 3, caractérisée en ce que les alésages (10, 11) recevant le manchon (9) présentent dans la partie de cadre (3') sur le côté interne du cadre, de préférence également du côté extérieur du cadre, une section ovale dont le grand axe est perpendiculaire au plan du tamis (BE) dans une direction d'axe, le manchon (9) présentant par exemple une section extérieure ovale.

5. Raquette selon l'une quelconque des revendications 1 à 3, caractérisée en ce que les alésages (10, 11) recevant le manchon (9) présentent une section circulaire dans la partie de cadre (3') sur le côté interne du cadre, de préférence également sur le côté extérieur du cadre.

6. Raquette selon l'une quelconque des revendications 1 à 5, caractérisée en ce que l'alésage (7, 10) prévu sur le côté extérieur dans la partie de cadre (3) a pour le logement du manchon (9) une section qui est inférieure à la section d'un alésage (11) prévu du côté interne du cadre.

7. Raquette selon l'une quelconque des revendications 1 à 6, caractérisée en ce que les manchons (9) ferment hermétiquement vers l'extérieur la partie de cadre (3') sur les alésages (10, 11) à cet endroit.

8. Raquette selon l'une quelconque des revendications 1 à 7, caractérisée en ce que, au moins sur une partie des manchons (9), l'ouverture (12) respective est réalisée au moins partiellement, dans sa zone non occupée par la longueur de corde (4', 4'') respective, avec un matériau (13) à élasticité permanente et amortissant, qui est de préférence du plastique et/ou de préférence nettement plus souple et a une dureté sensiblement inférieure au matériau du manchon (9) respectif.

9. Raquette selon la revendication 8, caractérisée en ce que l'ouverture (12) est occupée complètement par le matériau (13) amortissant dans sa zone non occupée par la longueur de corde (4', 4'') respective.

10. Raquette selon la revendication 8 ou 9, caractérisée en ce que le matériau (13) amortissant est introduit dans les ouvertures (12) des manchons (9) après le cordage du sommet de la raquette (1).
